# EUROPÄISCHE PATENTSCHRIFT

(11) **EP 0 856 468 B1**
(45) Veröffentlichungstag und Bekanntmachung des Hinweises auf die Patenterteilung: **28.07.1999**
(21) Anmeldenummer: 97120869.9
(22) Anmeldetag: 27.11.1997
(51) Int. Cl.: B65B 25/04, B65B 39/00, B65B 63/02

(54) **Mehrkomponentenfüllvorrichtung**
Filler apparatus for different products
Remplisseuse pour produits differents

(30) Priorität: 30.01.1997 DE 19703405
(43) Veröffentlichungstag der Anmeldung: 05.08.1998
(73) Patentinhaber: MULTIPOND WÄGETECHNIK GMBH, 84478 Waldkraiburg (DE)
(72) Erfinder: Zeyer, Bern, 84549 Engelsberg (DE)
(74) Vertreter: Prüfer, Lutz H., Dipl.-Phys.

(56) Entgegenhaltungen:
- DE-A- 2 713 923
- DE-B- 1 144 641
- US-A- 2 215 094
- US-A- 3 370 549
- US-A- 4 081 004
- US-A- 4 506 492
- US-A- 5 046 304

## Beschreibung

Die Erfindung betrifft eine Mehrkomponentenfüllvorrichtung zum Abfüllen einer ersten Art und einer zweiten Art losen Gutes wie beispielsweise Salatblätter in einen Behälter.

Ist beabsichtigt, mehrere Salatsorten getrennt in einen Behälter einzufüllen und in diesem zu verpacken, werden die verschiedenen Salatsorten getrennt gewogen und dann dem Becher zugeführt. Dabei treten aber doch in erheblichem Maße ungewünschte Mischungen auf.

Aus der US-A-2 215 094 und DE-A-40 13 862 ist eine Füllvorrichtung bekannt, mit Hilfe der beispielsweise Salat in einen Rahmen mit beweglichen Seitenwänden eingebracht wird. Nach dem Einbringen wird das Gut mittels eines Stempels in einen Behälter eingefüllt. Aus der DE-A-40 13 862 ist es bekannt, zum Befüllen von Verpackungen einen Auffangbehälter mit Öffenbarer Bodenklappe zu verwenden. Aus der US-A-3 370 549 ist eine Verpackungsmaschine zum Einpacken von gestapelten Packungen in Kartons bekannt. Vor dem Einpacken in den Kartons sind auf zwei benachbarten Tabletts zwei Stapel gebildet, von denen die Stapel mit jeweiligen Stempel in einen gemeinsamen Karton geschoben werden.

Aus der US-A-5 046 304 ist eine Füllvorrichtung zum Abfüllen von Blattgemüse bekannt. Ein Abfüllen mehrerer Komponenten ohne Vermischen derselben ist nicht vorgesehen.

Aus der DE-A-27 13 923 ist eine Bohnenfülleinrichtung bekannt, der eine Wiegeeinrichtung vorgeordnet ist, die zur Beschleunigung des Wiegens zwei nebeneinander angeordnete Wiegekammern mit jeweils zugeordneten und getrennt betätigbaren Bodenklappen beschreibt. Die Bohnen werden aus den beiden Wiegefächern der Fülleinrichtung übergeben, die einen für beide Fächer gemeinsamen Trichter aufweist, von dem aus die Bohnen dann in eine Büchse befördert werden.

Aufgabe der Erfindung ist es, eine Mehrkomponentenfüllvorrichtung zu schaffen, die es ermöglicht, mehrere Sorten eines losen Füllgutes wie beispielsweise Salatblätter voneinander getrennt in Behälter zu füllen und so ein getrenntes Unterbringen in einem Behälter und Verpacken in demselben zu ermöglichen.

Diese Aufgabe wird durch die in Patentanspruch 1 gekennzeichnete Mehrkomponentenfüllvorrichtung gelöst. Weiterbildungen der Erfindung sind in den Unteransprüchen gekennzeichnet.

Im weiteren wird die Erfindung anhand von Ausführungsbeispielen unter Bezugnahme auf die Figuren beschrieben. Von den Figuren zeigen:
- Fig. 1: eine Seitenansicht einer Kombinationswaage;
- Fig. 2: eine erste Ausführungsform der Mehrkomponentenfüllvorrichtung;
- Fig. 3: eine zweite Ausführungsform der Mehrkomponentenfüllvorrichtung; und
- Fig. 4: eine dritte Ausführungsform der Mehrkomponentenfüllvorrichtung.

Wie aus Fig. 2 ersichtlich ist, weist die Mehrkomponentenfüllvorrichtung einen sich im wesentlichen horizontal erstreckenden Kanal 1 auf, der einen Boden 2, Seitenwände 3 und 4 und eine Stirnwand 5 aufweist. In dem Kanalbereich angrenzend an die Stirnwand 5 ist der Boden 2 durch zwei Klappenhälften 6, 7 gebildet, die um parallel zu den Seitenwänden 3, 4 und an diesen anliegenden Achsen 8, 9 in der durch Pfeile 10 angedeuteten Weise um jeweils 90° nach unten abklappbar sind.

Wie aus der Figur ersichtlich ist, erstrecken sich die Seitenwände und die Stirnwand im Bereich der Klappenhälfte 6, 7 um eine Länge nach unten, die der Breite der jeweiligen Klappenhälften entspricht und in dem gezeigten Ausführungsbeispiel gleich der halben Kanalbreite ist. Ein dem Abschnitt der Stirnwand entsprechender Abschnitt ist auf dem der Stirnwand gegenüberliegenden Rand des durch die Klappenhälften gebildeten Klappenboden angebracht. Auf diese Weise wird ein nach unten gerichteter Schacht gebildet. In diesem Schacht ist parallel zur Stirnwand und in einem Abstand von der Stirnwand, der gleich der Hälfte der sich in Längsrichtung des Kanales erstreckenden Länge des Klappenbodens ist, eine sich vertikal nach unten erstreckende Trennwand 11 vorgesehen. Diese teilt den unteren Schacht in zwei Hälften. Entlang der Trennwand weisen die beiden Klappenhälften Schlitze 12, 13 auf, so daß sich die Klappenhälften ungestört nach unten bewegen können.

In dem Kanal ist in einem vorgewählten Abstand von dem durch die Klappenhälften 6, 7 gebildeten Klappenboden eine zweite Trennwand 14 vorgesehen, die zwischen dieser Stellung und einer Stellung, in der sie sich direkt über der zuvor genannten Trennwand 11 befindet, hin und her bewegbar ist. Ferner ist in dem Kanal auf der der Stirnwand 5 abgewandten Seite der zweiten Trennwand und in einem Abstand von dieser eine Rückwand 15 vorgesehen, die den rückseitigen Abschluß des Kanales bildet, und die zwischen der gezeigten Stellung und einer Position in der sie unmittelbar an dem der Stirnwand 5 gegenüberliegenden Rand des Klappenbodens steht, hin und her bewegbar ist. Oberhalb des Klappenbodens ist eine Stempeleinrichtung 16 vorgesehen, die einen ersten Stempelabschnitt 17 und einen zweiten Stempelabschnitt 18 umfaßt. Die beiden Stempelabschnitte entsprechen in ihrer Form und Größe im wesentlichen den beiden durch die erste Trennwand 11 geteilten beiden Hälften des Klappenbodens und sind um so viel kleiner als der von Stirnwand und Seitenwänden umgebene Klappenbodenbereich, daß sie in diesem Bereich ohne Störung auf und ab bewegt werden können. Die Stempeleinrichtung ist aus einer ersten in Figur 2 gezeigten Stellung, in der sie sich oberhalb des Kanales 1 befindet, zu dem Klappenboden hin bis zu einem Abstand von dem Klappenboden, der einstellbar ist, bewegbar.

Wie aus Figur 2 ersichtlich ist, ist unterhalb des unter dem Klappenboden vorgesehenen Schachtes ein Trichter 19 vorgesehen. Dieser weist einen oberen Wandabschnitt 20 mit horizontalen Wänden auf, die so groß sind, daß sie den darüber befindlichen Schacht von außen umfassen können, wie dies durch die gestrichelten Linien angedeutet ist. Nach unten schließt sich ein zweiter Wandabschnitt 21 an, dessen Außenabmessungen der inneren Abmessung eines zu befüllenden Behälters 22 entsprechen bzw. die so viel kleiner sind als die Innenabmessungen des Behälters 22, daß der Trichter zum Befüllen des Behälters leicht in diesen hineinfahrbar ist.

Wie aus Figur 2 ersichtlich ist, sind die beweglichen Teile, nämlich die beiden Klappenhälften 6, 7, die zweite Trennwand 14 und die Rückwand 15, die Stempeleinrichtung 16 und der Trichter 21 jeweils mit schematisch angedeuteten Antrieben, insbesondere Pneumatikeinrichtungen zum Ausführen der oben beschriebenen Bewegungen verbunden. Die Pneumatikeinrichtungen wiederum sind in der schematisch angedeuteten Weise mit einer Steuerung 23 verbunden.

Über dem zwischen dem Klappenboden und der zweiten Trennwand 14 liegenden Bereich einerseits und dem zwischen der zweiten Trennwand 14 und der Rückwand 15 liegenden zweiten Bereich münden zwei in Figur 1 gezeigte Ausgangsöffnungen 24, 25 einer an sich bekannten Kombinationswaage 26. Die Wägeköpfe derselben sind in eine erste Gruppe 27 und eine zweite Gruppe 28 unterteilt. Jedem Bereich wird über angedeutete Förderbänder eine Sorte des abzufüllenden Gutes, hier jeweils eine Salatsorte zugeführt. Das Summengewicht der beiden Salatsorten und das Komponentengewicht für eine Salatsorte wird vorgegeben. Die zweite Salatsorte wird so abgewogen, daß ein Gewichtsausgleich zum vorgegebenen Summengewicht stattfindet. Summen- und Komponentengewichte der abzugebenden Gesamtportion werden nach dem Prinzip der Kombinationswägung bestimmt.

Nachdem die beiden Salatsorten in die durch die zweite Trennwand 14 unterteilten beiden Bereiche eingefüllt sind, löst die Steuereinrichtung 23 die Bewegung der zweiten Trennwand 14 und der Rückwand 15 aus der gezeigten Stellung derart aus, daß die zweite Trennwand 14 über der ersten Trennwand 11 zu stehen kommt und die Rückwand 15 an dem der Stirnwand gegenüberliegenden Rand des Klappenbodens zu stehen kommt. Anschließend wird über die Steuerung 23 die Absenkung der Stempelabschnitte 17, 18 zu dem vorgewählten Abstand über dem Klappenboden eingeleitet. Dadurch werden die Salatblätter auf ein vorgewähltes Volumen zusammengedrückt, so daß die Volumengröße auf ein vorgewähltes Maß verkleinert wird. Im nächsten Schritt wird über die Steuerung die Öffnung des Klappenbodens durch Abklappen der beiden Klappenhälften um 90° nach unten vollständig geöffnet, und die Stempeleinrichtung fährt so weit weiter nach unten, daß der Salat vollständig aus dem Schacht herausgedrückt wird und durch den Trichter in den Behälter 22 fällt. Hier fallen die beiden Salatsorten nebeneinander in jeweilige Hälften des Behälters. Anschließend wird der Trichter in die gestrichelt angedeutete obere Stellung zurückbewegt, so daß der Behälter in seiner Ebene zur Seite hin weiterbewegt werden kann. Die Klappen 6, 7, der Stempel 16 und die Wandungen 14, 15 werden in die Ausgangsstellungen zurückgeführt zum nächsten Füllzyklus.

In Figur 3 sind für die gleichen Teile die gleichen Bezugszeichen verwendet. Abweichend von der zuerst beschriebenen Ausführungsform wird der Kanal lediglich von Seitenwänden 3', 4', der Stirnwand 5 und einer Rückwand 15' sowie einem Bodenbereich, der lediglich aus den beiden Klappenhälften 6, 7 besteht, gebildet. Die Querschnittsgröße des Kanales ist also gleich der durch die Klappenbereiche 6, 7 gebildeten Bodenfläche. Die Stempeleinrichtung 16' ist mittels eines Antriebes 29, der seinerseits über die Steuerung 23 angesteuert wird, nicht nur in der zuvor beschriebenen Weise zwischen einer in dem Kanal abgesenkten Stellung und einer angehobenen Stellung hin und her bewegbar, sondern mittels eines zweiten Antriebes 30 zusätzlich in der angehobenen Stellung seitlich von der oberen Öffnung des Kanales wegbewegbar, so daß die Öffnung frei zugänglich ist.

Die zweite Trennwand 14' ist in der zuvor beschriebenen Endposition oberhalb der unteren Trennwand 11 fest angeordnet.

Der Betrieb dieser zweiten Ausführungsform unterscheidet sich von der zuerst beschriebenen lediglich dadurch, daß zum Füllen die Stempeleinrichtung 16' seitlich von dem Schacht gehalten wird, so daß die beiden Öffnungen frei sind zum Beschicken mit Salatblättern aus den beiden Ausgangsöffnungen 24 und 25. Anschließend wird der Stempel über den Schacht gefahren, und dann wird der Arbeitsgang in der gleichen Weise wie zuvor beschrieben ausgeführt, so daß auch hier die beiden Salatarten getrennt und nebeneinander in den Behälter 22 gefüllt werden.

Eine weiter abgewandelte Ausführungsform ist in Fig. 4 gezeigt. Diejenigen Teile, die mit denen in der in Fig. 2 gezeigten ersten Ausführungsform bzw. Fig. 3 gezeigten zweiten Ausführungsform übereinstimmen, sind mit den gleichen Bezugszeichen gekennzeichnet. Der Schacht, mit den Seitenwandungen 3', 4', 5 und 15' und den zugehörigen Zwischenwänden und auch der Trichter 19 stimmen mit der in Fig. 3 gezeigten zweiten Ausführungsform überein. Die Stempeleinrichtung 16 stimmt mit der in Fig. 2 gezeigten ersten Ausführungsform überein. Der Unterschied zur zweiten Ausführungsform besteht darin, daß die seitliche Relativbewegung zwischen Stempeleinrlchtung 16' und Schacht einschließlich Trichter nicht dadurch herbeigeführt wird, daß die Stempeleinrichtung über den ersten Antrieb 29 und den zweiten Antrieb 30 höhen- und seitenmäßig versetzt wird, sondern dadurch, daß die gleichzeitige seitenmäßige Versetzung von Schacht und Trichter 19 relativ zur Stempeleinrichtung 16 erfolgt. Zu diesem Zweck sind ein dritter Antrieb 31 und ein vierter Antrieb 32 vorgesehen, die beide ebenso, wie alle übrigen Antriebe, über die Steuerung 23 gesteuert werden. Der Schacht und der Trichter 19 sind in einem nicht gezeigten Rahmen so gelagert, daß der Trichter 19 über den dritten Antrieb 31 relativ zum Schacht höhenmäßig aus der gestrichelt dargestellten angehobenen Stellung in eine in die Packung 22 abgesenkte Stellung hin und her bewegbar ist. Ferner ist die Führung in dem Rahmen so gelagert, daß über einen vierten Antrieb 32 in der gestrichelt gezeigten angehobenen Stellung des Trichters eine durch ein Pfeil 33 angedeutete Querverschiebung so erfolgt, daß in der gezeigten Füllstellung Schacht und Trichter seitlich gegen die Stempeleinrichtung versetzt sind und somit von oben über die Kombinationswaage befüllbar sind, und daß in der zweiten Stellung eine seitliche Verschiebung von Schacht und Trichter 19 der in Fig. 4 gestrichelt angedeuteten Weise derart erfolgt, daß beide unmittelbar unter der Stempeleinrichtung ausgerichtet angeordnet und der Trichter 19 damit über dem zu befüllenden Behälter 22 liegen.

Im Betrieb werden zunächst die Becher A und B befüllt. Dann erfolgt die seitliche Versetzung und Einwirkung der Stempeleinrichtung zum Verdichten und anschließenden Einfüllen durch den Trichter hindurch in den Behälter 22. Daran anschließend wird die Stempeleinrichtung 22 zurückgezogen und Schacht und Trichter seitlich versetzt, so daß ein neuer Füllvorgang beginnen kann.

In beiden Ausführungsformen kann anstelle der beiden Klappen 6, 7 auch eine einzelne doppelt so große und einseitig gelagerte Klappe vorgesehen werden, wobei dann der Schacht entsprechend tiefer zu gestalten ist.

Die oben beschriebenen Ausführungsbeispiele sind jeweils für zwei Salatkomponenten ausgebildet und haben ein erstes Fach A und ein zweites B mit entsprechend angepaßten Elementen im Schacht und an der Stempeleinrichtung. Sollen mehr als zwei Salatsorten bzw. Sorten eines losen Gutes nebeneinander in einen Behälter eingefüllt werden, werden entsprechend viele Behälterabschnitte der entsprechenden Trenneinrichtungen und eine Stempeleinrichtung mit entsprechend vielen Stempelabschnitten verwendet.

## Patentansprüche

1. Mehrkomponentenfüllvorrichtung zum Abfüllen einer ersten Art und einer zweiten Art losen Gutes wie beispielsweise Salatblätter in einen Behälter (22), mit einem Auffangbehälter mit einem ersten Bereich (A) zur Aufnahme der ersten Art und einem zweiten Bereich (B) zur Aufnahme der zweiten Art, und einer ersten Trennwand (14, 14'), die den ersten und den zweiten Bereich (A, B) trennt,
einem Behälterabschnitt mit wenigstens einem den Boden bildenden nach unten aufklappbaren Klappenboden (6, 7) mit einem ersten Klappenbodenbereich für die erste Art und einem zweiten Klappenbodenbereich für die zweite Art, einem unterhalb des Klappbodens (6, 7) nach unten gerichteten Schacht mit einer sich vertikal nach unten erstreckenden zweiten Trennwand (11),
wobei die erste Trennwand (14, 14') in einem Betriebszustand über dem Klappenboden und direkt über der zweiten Trennwand (11) angeordnet ist, und einer Stempeleinrichtung (16, 16') mit einem mit dem ersten Klappenbodenbereich zusammenwirkenden ersten Stempelabschnitt (17) und einem mit dem zweiten Klappenbodenbereich zusammenwirkenden zweiten Stempelabschnitt (18),
wobei der Stempel (17, 18) relativ zu dem Klappenboden von diesem weg nach oben zum Zuführen von Gut zu dem Auffangbehälter bzw. zu dem Klappenboden (6, 7) hin zum Zusammendrücken und Einfüllen in einen Behälter (22) des Gutes bewegbar ist.

2. Mehrkomponentenfüllvorrichtung nach Anspruch 1,
dadurch gekennzeichnet, daß die beiden Stempelbereiche (17, 18) durch einen Schlitz (12) getrennt sind, der in seiner Lage der Trennwand (14, 14') entspricht.

3. Mehrkomponentenfüllvorrichtung nach einem der Ansprüche 1 oder 2,
dadurch gekennzeichnet, daß sich seitlich an den Klappenboden (6, 7) ein Kanal (1) anschließt, der einen Bodenbereich (2) mit seitlichen Wandungen (3, 4) aufweist, die sich auch entlang des Klappenbodenbereichs (6, 7) erstrecken, daß an der dem Kanal (1) gegenüberliegenden Seite des Klappenbodens (6, 7) senkrecht zu diesem eine Stirnwand (5) angeordnet ist, daß die Trennwand (14) in diesem Kanal (1) zwischen einer ersten Stellung über dem Klappenboden (6, 7) und einer zweiten, einen vorgewählten Abstand von dem Klappenboden (6, 7) aufweisenden Stellung in dem Kanal hin und her bewegbar ist, und daß auf der der Stirnwand (5) abgewandten Seite der Trennwand (14) und in einem Abstand von dieser eine Rückwand (15) in dem Kanal (1) vorgesehen ist, die zwischen einer ersten Stellung und einer eine Seitenwand des Bodenbereiches (2) bildenden zweiten Stellung hin und her bewegbar ist.

4. Mehrkomponentenfüllvorrichtung nach Anspruch 2 oder 3, dadurch gekennzeichnet, daß unter dem Schacht in dessen Klappenbodenbereich ein Trichter (19) vorgesehen ist, der zwischen einer angehobenen Stellung und einer abgesenkten Stellung hin und her bewegbar ist.

5. Mehrkomponentenfüllvorrichtung nach einem der Ansprüche 1 bis 4, dadurch gekennzeichnet, daß eine Wiegeeinrichtung (26) zum getrennten Zuführen des ersten und zweiten Gutes in den Auffangbehälter vorgesehen ist.

## Claims

1. A multi-product dispensing device for dispensing a first type and a second type of loose product, such as for example lettuce leaves, into a container (22), having a receiving container which has a first region (A) for receiving the first type and a second region (B) for receiving the second type, and a first separating wall (14, 14')¹ which separates the first and the second region (A, B),
a container portion having at least one hinged base (6, 7) which forms the base, may swing open downwards and has a first hinged base region for the first type and a second hinged base region for the second type, a chute which is directed downwards below the hinged base (6, 7) and has a second separating wall (11) extending vertically downwards,
the first separating wall (14, 14') being arranged above the hinged base and directly above the second separating wall (11) in an operating condition, and a plunger device (16, 16' ) having a first plunger portion (17) cooperating with the first hinged base region and a second plunger portion (18) cooperating with the second hinged base region,
in which arrangement the plunger (17, 18) may be moved upwards in relation to the hinged base and away from this latter for the purpose of supplying product to the receiving container and may be moved towards the hinged base (6, 7) for the purpose of compressing the product and feeding it into a container (22) therefor.

2. A multi-product dispensing device according to Claim 1, characterized in that the two plunger regions (17, 18) are divided by a slit (12), the position of which corresponds to the separating wall (14, 14').

3. A multi-product dispensing device according to either of Claims 1 or 2, characterized in that, laterally adjoining the hinged base (6, 7), there is a channel (1) which has a base region (2) having lateral walls (3, 4) which also extend along the hinged base region (6, 7), in that, at that side of the hinged base (6, 7) which is opposite the channel (1), an end wall (5) is arranged perpendicular thereto, in that in this channel (1) the separating wall (14) may be moved to and fro between a first position above the hinged base (6, 7) and a second position in the channel having a preselected spacing from the hinged base (6, 7), and in that, on that side of the separating wall (14) which is remote from the end wall (5) and at a spacing therefrom, there is provided in the channel (1) a rear wall (15) which may be moved to and fro between a first position and a second position forming a side wall of the base region (2).

4. A multi-product dispensing device according to Claim 2 or 3, characterized in that a hopper (19) is provided below the chute, in the hinged base region thereof, and may be moved to and fro between a raised position and a lowered position.

5. A multi-product dispensing device according to one of Claims 1 to 4, characterized in that a weighing device (26) is provided to supply the first and second product separately to the receiving container.

## Revendications

1. Dispositif de remplissage multicomposant destiné à charger une première sorte et une deuxième sorte d'un produit en vrac comme, par exemple, des feuilles de salade, dans un récipient (22), comprenant un récipient récepteur qui présente lui-même une première région (A) pour recevoir la première sorte et une deuxième région (B) pour recevoir la deuxième sorte, et une première cloison (14, 14') qui sépare la première et la deuxième régions (A, B),
un segment de récipient possédant au moins un fond à clapet (6, 7) formant le fond et qui peut s'ouvrir par rabattement vers le bas et comprend une première région de fond à clapet pour la première sorte et une deuxième région de fond à clapet pour la deuxième sorte, un puits placé sous le fond à clapet (6, 7), s'étendant vers le bas, et possédant une deuxième cloison (11) s'étendant verticalement vers le bas, la première cloison (14, 14') étant disposée, dans un état de fonctionnement, au-dessus du fond à clapet et directement au-dessus de la deuxième cloison (11), et un dispositif à piston (16, 16') qui possède un premier segment de piston (17) coopérant avec la première région du fond à clapet et un deuxième segment de piston (18) coopérant avec la deuxième région du fond à clapet,
le piston (17, 18) pouvant se déplacer par rapport au fond à clapet, dans le sens qui l'éloigne de ce fond vers le haut, pour l'acheminement du produit au récipient récepteur ou au fond à clapet (6, 7), ou dans le sens qui le rapproche du fond à clapet (6, 7) pour comprimer le produit et le charger dans un récipient (22),

2. Dispositif de remplissage multicomposant selon la revendication 1,
caractérisé en ce que les deux régions (17, 18) des pistons sont séparées par une fente (12) qui correspond en position à la cloison (14, 14').

3. Dispositif de remplissage multicomposant selon une des revendications 1 et 2,
caractérisé en ce que, latéralement, au fond à clapet (6, 7), se raccorde un canal (1) qui présente une région de fond (2) munie de parois latérales (3, 4) qui s'étendent aussi le long de la région du fond à clapet (6, 7), en ce qu'une paroi frontale (5) est disposée sur le côté du fond à clapet (6, 7) qui est à l'opposé du canal (1), perpendiculairement à ce fond, en ce que la cloison (14) peut se déplacer en mouvement alternatif dans ce canal (1), entre une première position située au-dessus du fond à clapet (6, 7) et une deuxième position, qui se trouve à une distance présélectionnée du fond à clapet (6, 7), et en ce que, sur le côté de la cloison (14) qui est le plus éloigné de la paroi frontale (5), et à une certaine distance de cette cloison, est prévue, dans le canal (1), une paroi arrière (15) qui peut se déplacer en mouvement alternatif entre une première position et une deuxième position qui forme une paroi latérale de la région de fond (2).

4. Dispositif de remplissage multicomposant selon la revendication 2 ou 3, caractérisé en ce que, sous le puits, est prévu, dans la région de fond à clapet de ce puits, une trémie (19) qui peut se déplacer en mouvement alternatif entre une position relevée et une position abaissée.

5. Dispositif de remplissage multicomposant selon une des revendications 1 à 4, caractérisé en ce qu'il est prévu un dispositif de pesée (26) pour acheminer séparément le premier produit et le deuxième produit au récipient récepteur.
